# FASCICULE DE BREVET EUROPEEN

(11) **EP 2 161 702 B1**
(45) Date de publication et mention de la délivrance du brevet: **09.02.2011**
(21) Numéro de dépôt: 09354010.2
(22) Date de dépôt: 26.02.2009
(51) Int. Cl.: G09F 3/14

(54) **Harnais avec système d'étiquette escamotable**
Gurt mit versenkbarem Etikettensystem
Harness with folding label system

(30) Priorité: 26.08.2008 FR 0804696
(43) Date de publication de la demande: 10.03.2010
(73) Titulaire: Zedel, 38920 Crolles (FR)
(72) Inventeur: Petzl, Paul, 38530 Barraux (FR); Chevalier, Nicolas, 38660 St Hilaire du Touvet (FR)
(74) Mandataire: Hecké, Gérard

(56) Documents cités:
- WO-A-2006/017350
- WO-A-2008/054887
- JP-A- 2002 336 367
- US-A1- 2003 136 038
- US-A1- 2007 199 767

## Description

### Domaine technique de l'invention

L'invention concerne un harnais comportant une poche de rangement pour au moins une étiquette escamotable.

### État de la technique

L'information concernant les caractéristiques des harnais sont actuellement répertoriées soit sur de la documentation indépendante fournie lors de l'achat du harnais soit sur des étiquettes, généralement en matière souple, fixées par des coutures sur la partie interne du harnais afin de ne pas gêner l'utilisateur une fois le harnais positionné sur son corps. L'information concernant les caractéristiques techniques et les conditions d'utilisation du harnais devenant de plus en plus conséquente, notamment pour réponde aux normes de sécurité, la taille et le nombre d'étiquettes nécessaires augmentent, devenant plus encombrantes et souvent peu accessibles particulièrement dans des conditions d'utilisation c'est-à-dire une fois le harnais sanglé sur l'utilisateur. Il existe des harnais possédant une poche de rangement dans laquelle est bourré une ou plusieurs étiquettes souples. Le rangement et l'extraction de l'étiquette de sa poche de rangement restent, néanmoins, difficiles. De plus, le bourrage abîme rapidement ces étiquettes qui deviennent alors illisibles. Il est de même connu un harnais sur lequel est cousue une housse transparente, généralement en plastique, contenant l'étiquette. Cette solution est coûteuse et peu résistante à l'usure du fait de la fragilité des coutures entre le harnais et la housse transparente.

Le document W02006/017350 décrit également un harnais pourvu d'un connecteur utilisé notamment pour attacher des étiquettes. Le connecteur est constitué d'un support et d'un couvercle solidaire du support, pourvu d'un moyen d'attache. Le support et le couvercle protègent alors les étiquettes attachées au connecteur. Ce système coûteux reste encombrant et risque, par conséquent, de gêner l'utilisateur.

### Objet de l'invention

L'invention a pour but de proposer un harnais avec au moins une étiquette escamotable remédiant aux inconvénients de l'art antérieur.

En particulier, l'invention a pour but de proposer un harnais possédant au moins une étiquette escamotable facilement accessible, peu encombrante, résistante et présentant le moins de gêne pour l'utilisateur notamment dans les conditions d'utilisation du harnais.

Selon l'invention, ce but est atteint par le fait que l'étiquette escamotable est en matériau rigide ou semi-rigide et est montée coulissante en translation entre deux extrémités fixes d'un élément de guidage interne de la poche de rangement.

Selon l'invention, ce but est également atteint par le fait que l'étiquette escamotable comporte une fente de passage de l'élément de guidage.

Selon un mode de réalisation préférentiel, la poche de rangement est située - sur une face externe d'une ceinture.

D'autres caractéristiques techniques peuvent être utilisées isolément ou en combinaison :
- L'élément de guidage est constitué par un ruban ou un cordon.
- La poche de rangement est formée entre la ceinture et une sangle d'attache fixée à la ceinture.
- La poche de rangement est une pièce rapportée cousue sur la ceinture.
- L'étiquette escamotable est plus longue que la poche de rangement.

### Description sommaire des dessins

D'autres avantages et caractéristiques ressortiront plus clairement de la description qui va suivre de modes particuliers de réalisation de l'invention donnés à titre d'exemples non limitatifs et représentés aux dessins annexés, dans lesquels :
- La figure 1 représente, schématiquement, une ceinture de harnais selon l'invention avec une étiquette en position intérieure.
- La figure 2 représente, schématiquement, une ceinture de harnais selon l'invention avec une étiquette en position extérieure.
- La figure 3 représente, schématiquement et en coupe, une vue agrandie d'une étiquette et son élément de guidage en position intérieure selon l'invention.
- La figure 4 représente, schématiquement et en coupe, une vue agrandie d'une étiquette et son élément de guidage en position extérieure selon l'invention.
- La figure 5 représente, schématiquement, une vue agrandie d'une poche de rangement du harnais selon un mode de réalisation particulier de l'invention avec une étiquette escamotable en position intérieure.
- La figure 6 représente, schématiquement, une vue agrandie d'une poche de rangement du harnais selon un second mode de réalisation particulier de l'invention avec une étiquette escamotable en position intérieure.

### Description de modes préférentiels de l'invention

Selon un premier mode de réalisation illustré par la figure 1, un harnais 1 comporte une ceinture 2 et au moins une poche de rangement 3 dans lequel est rangée au moins une étiquette escamotable 4. Une sangle d'attache 5 est fixée, de préférence, cousue sur la face externe de la ceinture 2 c'est-à-dire la face qui n'est pas en contact avec l'utilisateur dans les conditions d'utilisation du harnais 1. L'étiquette escamotable 4 est en matériau rigide ou semi-rigide afin d'offrir une résistance mécanique suffisante pour transmettre un mouvement exercé à une de ses extrémités. Avantageusement, l'étiquette escamotable 4 peut comporter un revêtement en matériau plastique la rendant notamment étanche à l'eau et plus résistante à l'usage. De préférence, la poche de rangement 3 est située sur une face externe de la ceinture 2. Ainsi, l'étiquette escamotable 4 peut être facilement accessible à tout moment.

Comme représenté par les figures 3 et 4, l'étiquette escamotable 4 comporte une fente de passage 6 d'un l'élément de guidage 7. La fente de passage 6 doit être suffisamment large pour permettre la mobilité de l'étiquette escamotable 4 le long de l'élément de guidage 7. Cet élément de guidage 7 est un élément interne de la poche de rangement 3. Avantageusement, il est constitué par un matériau textile, de préférence, par un ruban ou un cordon. Les deux extrémités de l'élément de guidage 7 étant fixes, l'étiquette escamotable 4 coulisse en translation le long de l'élément de guidage 7 d'une position intérieure (figures 1 et 3) à une position extérieure (figures 2 et 4), et vice-versa. En position extérieure, les informations inscrites sur l'étiquette escamotable 4 sont alors visibles, et en position intérieure, la majeure partie des informations est cachée et l'étiquette est rangée.

De préférence, l'étiquette escamotable 4 est plus longue que la poche de rangement 3, autorisant le dépassement d'une partie supérieure de l'étiquette 4. Cette partie saillante sert de zone de préhension de l'étiquette escamotable 4 et facilite son dégagement hors de la poche de rangement 3. Avantageusement, l'étiquette escamotable 4 et la poche de rangement 3 ont une forme sensiblement identique et, de préférence, parallélépipédique. La taille de l'étiquette escamotable 4 est, légèrement inférieure à celle de la poche de rangement 3 améliorant ainsi le guidage de l'étiquette 4. La fente de passage 6 est également positionné, de préférence, en bas de l'étiquette escamotable 4 (bas de la figure 3).

En référence à la figure 5, la poche de rangement 3 est agencée entre la ceinture 2 et la sangle d'attache 5. La sangle d'attache 5 constitue une face avant 8 de la poche de rangement 3. Cette face 8 est délimitée par trois coutures sur la sangle d'attache 5, deux coutures 9 parallèles, transversales, reliant la sangle 5 à la ceinture 2, et une couture 10 du bord inférieur de la sangle d'attache 5. La couture 11 du bord supérieur de la sangle d'attache 5 est interrompue sur une certaine distance formant ainsi l'ouverture 12 de la poche de rangement 3. La couture inférieure de la poche de rangement 3 (en bas sur la figure 5) est alors commune avec la couture 10 du bord inférieur de la sangle d'attache 5.

L'élément de guidage 7 est fixé, de préférence, par des coutures, qui sont avantageusement communes à d'autres parties du harnais 1. Selon ce premier mode de réalisation, l'extrémité haute de l'élément de guidage 7 (en haut de la figure 5) est fixée par la couture supérieure 13 de la ceinture 2, laissant ainsi une partie de l'élément de guidage 7 dépasser de la poche de rangement 3. De ce fait, l'étiquette escamotable 4 peut être dégagée entièrement de la poche de rangement 3. L'extrémité basse de l'élément de guidage 7 (en bas sur la figure 5) est fixée par la couture 10 du bord inférieur de la sangle d'attache 5. L'élément de guidage 7 est alors situé entre la face externe de la ceinture 2 et la face avant 8 de la poche de rangement 3. Plusieurs étiquettes escamotables 4 peuvent être utilisées sur un même élément de guidage 7 et plusieurs poches de rangement 3 peuvent être présentes sur un même harnais.

Dans un second mode de réalisation, la poche de rangement 3 est une pièce rapportée cousue sur la ceinture 2. Comme représenté par la figure 6, la poche de rangement 3 est constituée d'une seule pièce cousue sur la face externe de la ceinture 2, formant la face avant 8 de la poche de rangement 3. Les coutures ne sont alors pas communes avec les autres coutures du harnais 1. L'élément de guidage 7 est fixé par ses deux extrémités à la poche de rangement 3 (figure 6).

Dans un autre mode de réalisation non illustré, la poche de rangement 3 est constituée de façon traditionnelle de deux pièces jointes, de préférence cousues ; une pièce formant la face avant de la pièce 8 et l'autre la face arrière 14. L'élément de guidage 7 est fixé par ses deux extrémités à l'intérieur de la poche de rangement 3 sur une des deux pièces (8, 14).

Selon une variante non représentée, la poche de rangement 3 est située sur une partie d'un cuissard ou d'une sangle du harnais 1.

## Revendications

1. Harnais (1) comportant une poche de rangement (3) pour au moins une étiquette escamotable (4), **caractérisé en ce que** l'étiquette escamotable (4) est en matériau rigide ou semi-rigide et montée coulissante en translation entre deux extrémités fixes d'un élément de guidage (7) interne de la poche de rangement (3).

2. Harnais selon la revendication 1, **caractérisé en ce que** l'élément de guidage (7) est constitué par un ruban ou un cordon.

3. Harnais selon l'une quelconque des revendications 1 et 2, **caractérisé en ce que** l'étiquette escamotable (4) comporte une fente de passage (6) de l'élément de guidage (7).

4. Harnais selon l'une quelconque des revendications 1 à 3, **caractérisé en ce que** la poche de rangement (3) est située sur une face externe d'une ceinture (2).

5. Harnais selon la revendication 4, **caractérisé en ce que** la poche de rangement (3) est agencée entre la ceinture (2) et une sangle d'attache (5) fixée à la ceinture (2).

6. Harnais selon la revendication 5, **caractérisé en ce que** la poche de rangement (3) est délimitée par deux coutures parallèles, transversales, reliant la sangle à la ceinture (2).

7. Harnais selon l'une quelconque des revendications 1 à 4, **caractérisé en ce que** la poche de rangement (3) est une pièce rapportée cousue sur la ceinture (2).

8. Harnais selon l'une quelconque des revendications 1 à 7, **caractérisé en ce que** l'étiquette escamotable (4) est plus longue que la poche de rangement (3).

9. Harnais selon l'une quelconque des revendications 1 à 8, **caractérisé en ce que** l'étiquette escamotable (4) comporte un revêtement en matériau plastique.

## Claims

1. Harness (1) comprising a put-away pocket (3) for at least one retractable label (4), **characterized in that** the retractable label (4) is made from rigid or semi-rigid material and is fitted sliding in translation between two fixed ends of an internal guide element (7) of the put-away pocket (3).

2. Harness according to claim 1, **characterized in that** the guide element (7) is formed by a ribbon or a cord.

3. Harness according to either one of claims 1 and 2, **characterized in that** the retractable label (4) comprises a slit (6) for passage of the guide element (7).

4. Harness according to any one of claims 1 to 3, **characterized in that** the put-away pocket (3) is situated on an external face of a belt (2).

5. Harness according to claim 4, **characterized in that** the put-away pocket (3) is arranged between the belt (2) and an attachment strap (5) fixed to the belt (2).

6. Harness according to claim 5, **characterized in that** the put-away pocket (3) is delineated by two parallel transverse stitchings joining the strap to the belt (2).

7. Harness according to any one of claims 1 to 4, **characterized in that** the put-away pocket (3) is an add-on part stitched onto the belt (2).

8. Harness according to any one of claims 1 to 7, **characterized in that** the retractable label (4) is longer than the put-away pocket (3).

9. Harness according to any one of claims 1 to 8, **characterized in that** the retractable label (4) comprises a coating made from plastic material.

## Patentansprüche

1. Klettergurt (1) mit einer Tasche (3) zum Einstecken mindestens eines versenkbaren Etiketts (4), **dadurch gekennzeichnet, dass** das versenkbare Etikett (4) aus starrem oder halbstarrem Material besteht und gleitend in Translation zwischen zwei festen Enden eines inneren Führungselements (7) der Einstecktasche (3) montiert ist.

2. Klettergurt nach Anspruch 1, **dadurch gekennzeichnet, dass** das Führungselement (7) von einem Band oder einem Riemen gebildet wird.

3. Klettergurt nach einem der Ansprüche 1 und 2, **dadurch gekennzeichnet, dass** das versenkbare Etikett (4) einen Durchführschlitz (6) für das Führungselement (7) umfasst.

4. Klettergurt nach einem der Ansprüche 1 bis 3, **dadurch gekennzeichnet, dass** sich die Einstecktasche (3) an einer Außenseite eines Hüftgurts (2) befindet.

5. Klettergurt nach Anspruch 4, **dadurch gekennzeichnet, dass** die Einstecktasche (3) zwischen dem Hüftgurt (2) und einem an dem Gürtel (2) befestigten Befestigungsriemen (5) angeordnet ist.

6. Klettergurt nach Anspruch 5, **dadurch gekennzeichnet, dass** die Einstecktasche (3) von zwei transversalen, parallelen Nähten begrenzt wird, die den Befestigungsriemen mit dem Hüftgurt (2) verbinden.

7. Klettergurt nach einem der Ansprüche 1 bis 4, **dadurch gekennzeichnet, dass** die Einstecktasche (3) ein Teil ist, das durch Nähen am Hüftgurt (2) befestigt ist.

8. Klettergurt nach einem der Ansprüche 1 bis 7, **dadurch gekennzeichnet, dass** das versenkbare Etikett (4) länger ist als die Einstecktasche (3).

9. Klettergurt nach einem der Ansprüche 1 bis 8, **dadurch gekennzeichnet, dass** das versenkbare Etikett (4) eine Beschichtung aus Kunststoff aufweist.
